# EUROPÄISCHE PATENTSCHRIFT

(11) **EP 1 292 959 B1**
(45) Veröffentlichungstag und Bekanntmachung des Hinweises auf die Patenterteilung: **31.12.2008**
(21) Anmeldenummer: 01944973.5
(22) Anmeldetag: 06.06.2001
(51) Int. Cl.: H01H 33/66

(54) **VAKUUMSCHALTRÖHRE MIT ZWEI KONTAKTSYSTEMEN**
VACUUM INTERRUPTER WITH TWO CONTACT SYSTEMS
INTERRUPTEURS A VIDE COMPRENANT DEUX SYSTEMES DE PROTECTION A CONTACTS

(30) Priorität: 23.06.2000 DE 10030670
(43) Veröffentlichungstag der Anmeldung: 19.03.2003
(73) Patentinhaber: SIEMENS AKTIENGESELLSCHAFT, 80333 München (DE)
(72) Erfinder: RENZ, Roman, 12355 Berlin (DE); STEINEMER, Norbert, 14612 Falkensee (DE)
(86) Internationale Anmeldenummer: PCT/DE2001/002125
(87) Internationale Veröffentlichungsnummer: WO 2001/099132

(56) Entgegenhaltungen:
- EP-A- 0 155 376
- EP-A- 1 005 058
- DE-A- 2 037 234
- DE-A- 2 527 319
- DE-A- 3 304 803
- US-A- 4 107 496

## Beschreibung

Die Erfindung liegt auf dem Gebiet der elektrischen Schalter und ist bei der konstruktiven Ausgestaltung einer Vakuumschaltröhre anzuwenden, bei der zur Ausübung der Funktionen "Schalten", "Trennen" und "Erden" das Gehäuse drei Kontakte enthält und einen Erdungsanschluss aufweist, der als ein metallener Bereich des Gehäuses ausgebildet ist.

Bei einer bekannten Vakuumschaltröhre dieser Art besteht der metallene Teil des Gehäuses aus einem Zylinder, in den stirnendig ringscheibenförmige Isolatoren eingesetzt sind. Beide Isolatoren werden von jeweils einem Stromzuführungsbolzen eines ersten, konzentrisch zur Achse des Gehäuses angeordneten Kontaktsystems axial durchdrungen, wobei der Stromzuführungsbolzen des feststehenden Kontaktes des ersten Kontaktsystems mit dem einen Isolator vakuumdicht verlötet ist. Der Stromzuführungsbolzen des bewegbaren Kontaktes des ersten Kontaktsystems ist bewegbar durch eine Bohrung des anderen Isolators hindurchgeführt. Der rückwärtige Teil des bewegbaren Kontaktes des ersten Kontaktsystem bildet zugleich den bewegbaren Kontakt eines koaxial zum ersten Kontaktsystem angeordneten zweiten Kontaktsystems, dessen feststehender Kontakt ringscheibenförmig ausgebildet und im Randbereich mit dem metallenen Teil des Gehäuses verbunden ist. An dem einen Ende dieses Gehäuses ist ein Erdungskontakt angeordnet. - Dem ersten Kontaktsystem ist noch eine Abschirmung zugeordnet, die aus einem Zylinder besteht, welcher sich über ein ringförmiges Isolierstück am metallenen Zylinder abstützt (DE 20 37 234 A1).

Für Mittelspannungsschaltanlagen ist weiterhin ein Lasttrennschalter bekannt, bei dem wenigstens zwei Kontaktpaare in einem gemeinsamen Vakuumgefäß angeordnet sind und bei dem die Kontaktpaare durch spezielle Abschirmungen plasmaphysikalisch voneinander getrennt sind. Hierzu können je Kontaktpaar zwei koaxiale Abschirmzylinder eingesetzt sein, deren Zylinderwände sich in axialer Richtung überlappen. Die Abschirmzylinder sind dabei mit je einem der Kontakte des zugehörigen Kontaktpaares elektrisch leitend verbunden. - Jedem Kontaktpaar kann weiterhin ein Masse-Kontakt zugeordnet sein, auf den der bewegliche Schaltkontakt schaltbar ist. Hierbei ist der beweg-liche Schaltkontakt in drei Schaltstellungen fixierbar (DE 33 04 803 A1).

Ausgehend von einer Vakuumschaltröhre mit den Merkmalen des Oberbegriffes des Patentanspruches 1 (DE 20 37 234) liegt der Erfindung die Aufgabe zugrunde, eine den praktischen Bedürfnissen wie einfacher Aufbau und kostengünstige Herstellung genügende konstruktive Ausgestaltung zu schaffen.

Zur Lösung dieser Aufgabe ist gemäß der Erfindung zunächst vorgesehen, dass das erste Kontaktsystem Radial- oder Axial-Magnetfeld-Kontaktstücke und das zweite Kontaktsystem jeweils mittels eines Kontaktträgers angeordnete ringscheibenförmige Kontaktstücke aufweist, wobei der Kontaktträger des einen ringscheibenförmigen Kontaktstückes an der Bodenseite des bewegbaren Radial- oder Axial-Magnetfeld-Kontaktes angeordnet ist und der Kontaktträger des anderen ringscheibenförmigen Kontaktstückes den Erdanschluss bildet; weiterhin sind die beiden Isolatoren rohrförmig ausgebildet und unter Zwischenschaltung des Erdungsanschlusses stirnseitig miteinander verbunden, wobei der eine Isolator das erste Kontaktsystem und im wesentlichen auch den bewegbaren Kontakt des zweiten Kontaktsystems umgibt; schließlich ist die Abschirmung zwecks plasmaphysikalischer Trennung des ersten Kontaktsystems von dem zweiten Kontaktsystem als labyrinthartiges Schirmsystem ausgebildet, welches aus einem das erste Kontaktsystem umgebenden Rohr besteht, das mit dem an dem beweglichen Kontakt angeordneten Kontaktträger des ringscheibenförmigen Kontaktes eine Kappe bildet.

Bei einer derartigen Ausgestaltung der Vakuumschaltröhre können für den Aufbau und die Herstellung der Schaltröhre überwiegend übliche Bauteile sowie übliche Fertigungsmaßnahmen eingesetzt werden, so dass sich die Vakuumschaltröhre wirtschaftlich herstellen lässt. Die Verwendung von Magnetfeld-Kontaktstücken und die vorgesehene Ausgestaltung der Abschirmung gewährleisten dabei die elektrische Leistungsfähigkeit der Schaltröhre.

Die Verwendung von rohrförmig ausgebildeten Isolatoren, insbesondere Keramikisolatoren, ist für Vakuumschaltröhren an sich gebräuchlich, ebenso die Ausgestaltung der Kontaktstücke als Radial- oder Axial-Magnetfeld-Kontakte (EP 0 155 376 C1, DE 25 27 319 A1).

Da das zweite Kontaktsystem nur für die notwendige Einschaltfestigkeit ausgelegt sein muss, genügt für die entsprechenden Kontaktstücke eine einfache Platten- oder Ringscheibengeometrie; als einschaltfestes Kontaktmaterial kommt vorzugsweise ein Werkstoff auf der Basis Kupfer/Chrom zur Anwendung. - Gegebenenfalls kann - zur weiteren konstruktiven Vereinfachung - der Kontaktträger des bewegbaren Kontaktstückes einstückig mit dem das erste Kontaktsystem umgebenden Rohr ausgebildet sein. Hierbei besteht auch die Möglichkeit, dass der Kontaktträger - bei entsprechender Formgebung - zugleich das bewegbare, ringscheibenförmige Kontaktstück bildet.

Um den labyrinthartigen Charakter der Abschirmung zu betonen, empfiehlt es sich, den Abstand des Rohres von dem das Kontaktsystem umgebenden Isolator kleiner als den Abstand des Rohres von dem ersten Kontaktsystem zu wählen.

Zwei Ausführungsbeispiele der neuen Vakuumschaltröhre sind in den Figuren 1 und 2 dargestellt. Dabei zeigt
- Figur 1: eine Vakuumschaltröhre mit zweistückig ausgebildeter Abschirmung und
- Figur 2: eine Vakuumschaltröhre mit einstückig ausgebildeter Abschirmung.

Figur 1 zeigt eine Vakuumschaltröhre, die im wesentlichen ein Gehäuse 10, ein erstes Kontaktsystem 22, ein zweites Kontaktsystem 25 und eine Abschirmung 30 aufweist.

Das Gehäuse 10 besteht aus Isolier-und Metall-Teilen. Zwei rohrförmige Keramikisolatoren 11 und 12 sind koaxial zueinander angeordnet und unter Zwischenschaltung eines metallenen Teiles 13 miteinander verbunden. Das metallene Teil 13 bildet den Erdungskontakt der Vakuumschaltröhre und ist hierzu als konzentrisch zur Achse A des Gehäuses angeordnetes kurzes, dickwandiges Rohrstück 14 mit radial verlaufendem Anschlussflansch 15 ausgestaltet. Das Rohrstück 14 bildet einen ringförmigen Kontaktträger für ein ringscheibenförmiges Kontaktstück 16. - An den Anschlussflansch 15 sind beidseitig nicht näher bezeichnete ringförmige Winkelstücke angelötet, die als Verbindungsteile zur Verbindung des metallenen Teiles 13 mit den Keramik-Isolatoren 11 und 12 mittels einer Schneidenlötung dienen.

Das Gehäuse 10 weist weiterhin eine metallene obere Deckplatte 17 und eine metallene untere Deckplatte 18 auf, die jeweils mittels einer Schneidenlötung mit dem Keramik-Isolator 11 bzw. dem Keramik-Isolator 12 verlötet sind. An die untere Deckplatte 18 ist noch das eine Ende eines Faltenbalges 19 angelötet, der mit seinem anderen Ende mit einem Stromzuführungsbolzen 20 verlötet ist.

Der Stromzuführungsbolzen 20, der bewegbar durch die untere Deckplatte 18 hindurchgeführt ist, trägt an seinem obere Ende das bewegbare Kontaktstück 21 des ersten Kontaktsystems, welches zum Schalten von Strom und Spannung vorgesehen ist. Koaxial zum bewegbaren Kontaktstück 21 ist ein feststehendes Kontaktstück 23 angeordnet, das mittels eines Stromzuführungsbolzens 24 an der oberen Deckplatte 17 befestigt ist.

Der Stromzuführungsbolzen 20, der durch das den Erdungskontakt bildende metallene Teil 13 hindurchgeführt ist, trägt auch den bewegbaren Kontakt des zweiten Kontaktsystems 25. Hierzu ist auf der Rückseite des bewegbaren Kontaktes 21 ein flacher, topfartiger, dickwandiger Kontaktträger 26 angeordnet, der eine ringscheibenförmige Kontaktscheibe 27 trägt. Die Anordnung des Kontaktträgers 26 ermöglicht es, dem ersten Kontaktsystem eine Abschirmung zuzuordnen, die aus einem mit dem Kontaktträger 26 verbundenen Rohrstück 31 besteht. Dadurch wird ein Schirmsystem gebildet, das kappenartig das erste Kontaktsystem 22 überdeckt. Dabei ist der Abstand S1 des Rohrstückes 31 von dem das erste Kontaktsystem 22 und das zweite Kontaktsystem 25 umgebenden Keramik-Isolator 11 größer als der Abstand S2 des Rohres 31 von dem Kontaktsystem 22 gewählt, wodurch ein labyrinthartiges Schirmsystem gebildet ist, welches das erste Kontaktsystem 22 vom zweiten Kontaktsystem 25 plasmaphysikalisch trennt.

Bei dem ersten Kontaktsystem 22 sind die Kontakte 21 und 23 als Axial-Magnetfeld-Kontakte ausgebildet; die Kontakte des zweiten Kontaktsystems sind als einfache Ringscheiben 16 und 27 ausgebildet und bestehen aus einem Cu-Cr-Werkstoff.

Figur 2 zeigt ausschnittsweise eine Vakuumschaltröhre, die gegenüber Figur 1 bezüglich der Ausgestaltung des zweiten Kontaktsystems und der Abschirmung variiert ist. Dabei ist der feststehende, den Erdungsanschluss 34 bildende Kontakt des zweiten Kontaktsystems als mit einem Anschlussflansch 35 versehene Ringscheibe ausgebildet, auf die ein ringscheibenförmiges Kontaktstück 36 aufgesetzt ist. - An der Rückseite des bewegbaren Kontaktstückes 21 des ersten Kontaktsystems ist eine das erste Kontaktsystem umgebende Kappe 37 angeordnet, deren Bodenbereich 38 so geformt ist, dass eine ringförmige Schulter 39 gebildet ist. Diese Schulter kann selbst den bewegbaren Kontakt des zweiten Kontaktsystems bilden oder in ähnlicher Weise wie der Erdungskontakt 34 mit einem kreisringförmigen Kontaktstück belegt sein. - Bei diesem Ausführungsbeispiel bildet der Bodenbereich 38 der Kappe 37 zugleich den Kontaktträger für den bewegbaren Kontakt des zweiten Kontaktsystems. Die Seitenwand 40 der Kappe ist zylindrisch ausgebildet und bildet zusammen mit dem Bodenbereich 38 die Abschirmung.

## Patentansprüche

1. Vakuumschaltröhre mit drei in einem zylindrischen Gehäuse angeordneten Kontakten zur Ausübung der Funktionen "Schalten", "Trennen" und "Erden",
wobei das Gehäuse (10) einen als Erdungsanschluss ausgebildeten metallenen Bereich (13) sowie zwei aus Isolatoren (11, 12) bestehende Bereiche aufweist,
bei der ein bewegbarer (21) und ein erster feststehender (23) Kontakt ein erstes Kontaktsystem (22) und der bewegbare (21) und ein zweiter feststehender, mit dem Erdungskontakt (14, 15) verbundener Kontakt (16) ein zweites Kontaktsystem (25) bilden,
bei der beide Kontaktsysteme koaxial zueinander sowie konzentrisch zur Achse (A) des Gehäuses (10) angeordnet sind und bei der das erste Kontaktsystem von einer Abschirmung umgeben ist,
**dadurch gekennzeichnet,**
**dass** das erste Kontaktsystem Radial- oder Axial-Magnetfeld-Kontaktstücke (21, 22) und das zweite Kontaktsystem jeweils mittels eines Kontaktträgers (14, 26) angeordnete, ringscheibenförmige Kontaktstücke (16, 27) aufweist,
wobei der Kontaktträger (26) des einen ringförmigen Kontaktstückes (27) an der Rückseite des bewegbaren Radial- oder Axial-Magnetfeld-Kontaktes (21) angeordnet ist und der Kontaktträger (14)des anderen ringscheibenförmigen Kontaktstückes (16) den Erdungsanschluss bildet,
**dass** die beiden Isolatoren (11, 12) rohrförmig ausgebildet und unter Zwischenschaltung des Erdungsanschlusses (13) stirnseitig miteinander verbunden sind,
wobei der eine Isolator (11) das erste (22) Kontaktsystem und im wesentlichen auch den bewegbaren Kontakt (26, 27) des zweiten Kontaktsystems (25) umgibt,
und **dass** die Abschirmung zwecks plasmaphysikalischer Trennung des ersten Kontaktsystems (22) von dem zweiten Kontaktsystem (25) als labyrinthartiges Schirmsystem (30) ausgebildet ist, welches aus einem das erste Kontaktsystem (22) umgebenden Rohr (31) besteht, das mit dem an dem bewegbaren Kontakt angeordneten Kontaktträger (26) des ringscheibenförmigen Kontaktstückes (27) eine Kappe bildet.

2. Vakuumschaltröhre nach Anspruch 1
**dadurch gekennzeichnet,**
**dass** der Kontaktträger des bewegbaren, ringscheibenförmigen Kontaktstückes (16) als flacher, dickwandiger Topf (26) ausgebildet ist.

3. Vakuumschaltröhre nach Anspruch 1
**dadurch gekennzeichnet,**
**dass** der Kontaktträger des bewegbaren, ringscheibenförmigen Kontaktstückes einstückig mit dem das erste Kontaktsystem (22) umgebenden Rohr (31) ausgebildet ist.

4. Vakuumschaltröhre nach Anspruch 3
**dadurch gekennzeichnet,**
**dass** der Kontaktträger zugleich das ringscheibenförmige Kontaktstück bildet.

5. Vakuumschaltröhre nach einem der Ansprüche 1 bis 4
**dadurch gekennzeichnet,**
**dass** der Abstand (S1) des Rohres (31) von dem Isolator (11) kleiner als der Abstand (S2) des Rohres (31) von dem ersten (22) Kontaktsystem ist.

6. Vakuumschaltröhre nach einem der Ansprüche 1 bis 5
**dadurch gekennzeichnet,**
**dass** der den Erdungsanschluss (13) bildende Kontaktträger (14) des zweiten Kontaktsystems als dickwandiges Rohrstück mit radial verlaufendem Flansch (15) ausgebildet ist.

7. Vakuumschaltröhre nach einem der Ansprüche 1 bis 5
**dadurch gekennzeichnet,**
**dass** der den Erdungsanschluss (34) bildende Kontaktträger als Ringscheibe ausgebildet ist.

8. Vakuumschaltröhre nach einem der Ansprüche 1 bis 7
**dadurch gekennzeichnet,**
**dass** die ringscheibenförmigen Kontaktstücke (16, 27)des zweiten Kontaktsystems (25) aus einem Kupfer-Chrom-Werkstoff bestehen.

## Claims

1. Vacuum interrupter having three contacts, which are arranged in a cylindrical housing, for carrying out the functions of "switching", "disconnection" and "grounding",
with the housing (10) having a metallic area (13) in the form of a grounding connection and having two areas composed of insulators (11, 12),
in which a moving contact (21) and a first stationary contact (23) form a first contact system (22), and the moving contact (21) and a second stationary contact (16), which is connected to the grounding contact (14, 15), form a second contact system (25) ,
in which the two contact systems are arranged coaxially with respect to one another and concentrically with respect to the axis (A) of the housing (10), and
in which the first contact system is surrounded by a shield,
**characterized**
**in that** the first contact system has radial or axial magnetic field contact pieces (21, 22), and the second contact system has contact pieces (16, 27) which are each arranged by means of a contact support (14, 26) and are in the form of annular disks,
with the contact support (26) of one of the annular contact pieces (27) being arranged on the rear face of the moving radial or axial magnetic field contact (21), and the contact support (14) of the other contact piece (16), which is the form of an annular disk, forming the grounding connection,
**in that** the two insulators (11, 12) are tubular and are connected to one another at the ends with the interposition of the grounding connection (13),
with one of the insulators (11) surrounding the first (22) contact system, and essentially also the moving contact (26, 27) of the second contact system (25),
and **in that** the shield is in the form of a labyrinth shielding system (30) in order to physically isolate plasma in the first contact system (22) from plasma in the second contact system (25), which shielding system (30) comprises a tube (31) which surrounds the first contact system (22), and, together with the contact support (26), which is arranged on the moving contact, of the contact piece (27) which is in the form of an annular disk, forms a cap.

2. Vacuum interrupter according to Claim 1,
**characterized**
**in that** the contact support of the moving contact piece (16) which is in the form of an annular disk is in the form of a flat pot (26) with thick walls.

3. Vacuum interrupter according to Claim 1,
**characterized**
**in that** the contact support of the moving contact piece which is in the form of an annular disk is formed integrally with the tube (31) which surrounds the first contact system (22).

4. Vacuum interrupter according to Claim 3,
**characterized**
**in that** the contact support at the same time forms the contact piece which is in the form of an annular disk.

5. Vacuum interrupter according to one of Claims 1 to 4,
**characterized**
**in that** the distance (S1) between the tube (31) and the insulator (11) is less than the distance (S2) between the tube (31) and the first (22) contact system.

6. Vacuum interrupter according to one of Claims 1 to 5,
**characterized**
**in that** the contact support (14), which forms the grounding connection (13), of the second contact system is in the form of a piece of tubing which has thick walls and has a radially running flange (15).

7. Vacuum interrupter according to one of Claims 1 to 5,
**characterized**
**in that** the contact support which forms the grounding connection (34) is in the form of an annular disk.

8. Vacuum interrupter according to one of Claims 1 to 7,
**characterized**
**in that** the contact pieces (16, 27), which are in the form of annular disks, of the second contact system (25) are composed of a copper-chromium material.

## Revendications

1. Interrupteur à vide ayant trois contacts qui sont disposés dans un boîtier cylindrique et destinés à exercer des fonctions "connexion" "coupure" et "mise à la terre",
dans lequel le boîtier ( 10 ) a une partie ( 13 métallique ainsi que deux parties en isolant ( 11, 12 ),
dans lequel un contact mobile ( 21 ) et un contact fixe ( 23 ) forme un premier système ( 22 ) de contacts et le contact mobile ( 21 ) et un deuxième contact ( 16 ) relié au contact ( 14, 15 ) de mise à la terre forme un deuxième système ( 25 ) de contacts,
dans lequel les deux systèmes de contacts sont disposés coaxialement l'un à l'autre ainsi que concentriquement à l'axe ( A ) du boîtier ( 10 ), et
dans lequel le premier système de contacts est entouré d'un écran,
**caractérisé,**
**en ce que** le premier système de contacts a des pièces ( 21, 22 ) de contacts à champ magnétique radial ou axial et le deuxième système de contacts a des pièces ( 16, 27 ) de contacts en forme de rondelle, montées respectivement au moyen d'un support de contacts,
le support ( 26 ) de contacts de l'une des pièces ( 27 ) de contacts annulaires étant disposé sur le côté arrière du contact ( 21 ) mobile à champ magnétique radial ou axial et le support ( 14 ) de contacts de l'autre pièce ( 16 ) de contacts en forme de rondelle formant la borne de mise à la terre,
**en ce que** les deux isolants ( 11, 12 ) sont tubulaires et sont reliés entre eux du côté frontal avec interposition de la borne ( 13 ) de mise à la terre,
dans lequel l'un des isolants ( 11 ) entoure le premier ( 22 ) système de contacts et essentiellement aussi le contact ( 26, 27 ) mobile du deuxième système ( 25 ) de contacts,
et **en ce que** l'écran en vue d'une séparation du point de vue de la physique de plasma du premier système ( 22 ) de contacts du deuxième système ( 25 ) de contacts est constitué sous la forme d'un système ( 30 ) faisant écran du type à labyrinthe, qui est constitué d'un tube entourant le première système ( 22 ) de contact et formant une coiffe avec le support ( 26 ) de contacts, disposé sur le contact mobile, de la pièce ( 27 ) de contacts en forme de rondelle.

2. Interrupteur à vide, selon la revendication 1,
**caractérisé,**
**en ce que** le support de contact de la pièce ( 16 ) de contact mobile en forme de rondelle est constitué sous la forme d'un pot ( 26 ) plat à paroi épaisse.

3. Interrupteur à vide, selon la revendication 1,
**caractérisé,**
**en ce que** le support de contact de la pièce de contact mobile en forme de rondelle est d'un seul tenant avec le tube ( 31 ) entourant le premier système ( 22 ) de contacts.

4. Interrupteur à vide, selon la revendication 3,
**caractérisé,**
**en ce que** le support de contact forme en même temps la pièce de contact en forme de rondelle.

5. Interrupteur à vide, selon l'une des revendications 1 à 4,
**caractérisé,**
**en ce que** la distance ( S1 ) entre le tube ( 31 ) et l'isolant ( 11 ) est plus petite que la distance ( S2 ) entre le tube ( 31 ) et le premier système ( 22 ) de contacts.

6. Interrupteur à vide, selon l'une des revendications 1 à 5,
**caractérisé,**
**en ce que** le support ( 14 ) de contact, formant la borne ( 13 ) de mise à la terre, du deuxième système de contacts est constitué sous le forme d'une pièce tubulaire à paroi épaisse ayant une bride ( 15 ) s'étendant radialement.

7. Interrupteur à vide, selon l'une des revendications 1 à 5,
**caractérisé,**
**en ce que** le support de contact formant la borne ( 34 ) de mise à la terre est constitué sous la forme d'un disque annulaire.

8. Interrupteur à vide, selon l'une des revendications 1 à 7,
**caractérisé,**
**en ce que** les pièces ( 16, 27 ) de contacts en forme de rondelle du deuxième système ( 25 ) de contact sont en un matériau cuivre-chrome.
